# EUROPÄISCHE PATENTANMELDUNG

(11) **EP 0 545 172 A1**
(43) Veröffentlichungstag der Anmeldung: **09.06.1993**
(21) Anmeldenummer: 92119780.2
(22) Anmeldetag: 20.11.1992
(51) Int. Cl.: B22D 41/14

(54) **Dichtungseinrichtung für metallische Schmelze führende feuerfeste Bauteile**

(30) Priorität: 06.12.1991 DE 4140300
(71) Anmelder: DIDIER-WERKE AG, D-65189 Wiesbaden (DE)
(72) Erfinder: Brückner, Raimund, W-6272 Engenhahn (DE); Schmitt, Karl-Heinz, W-4000 Düsseldorf 31 (DE)
(74) Vertreter: Brückner, Raimund, Dipl.-Ing.

(57) **Zusammenfassung**

Bei einer Dichtungseinrichtung für metallische Schmelze führende, feuerfeste Bauteile, die ineinander angeordnet sind und deren eines Bauteil in anderen drehbar und/oder axial verschiebbar ist, soll die Abdichtung des zwischen den Bauteilen (2) und (4) bestehenden Spaltes (6) verbessert werden. In eine Ringnut (7) des unbeweglichen Bauteils (2) ist ein Ring (9) aus einem porösen, insbesondere keramischen Material eingesetzt. In die Ringnut (7) mündet ein Anschluß zur Zuführung eines Fluids. Das in den Ring (9) eingedrückte Fluid tritt durch die Poren des Rings (9) als filmbildendes Dichtmittel in den Spalt (6) ein.

## Beschreibung

Die Erfindung betrifft eine Dichtungseinrichtung für metallische Schmelze führende feuerfeste Bauteile, die ineinander angeordnet sind und deren eines Bauteil im anderen drehbar und/oder axial verschieblich ist, mit wenigstens einer zum zwischen den beiden Bauteilen bestehenden Spalt offenen Tasche, in die ein Dichtungskörper eingesetzt ist, und mit einem Anschluß zur Einleitung eines Fluids in den Spalt.

Eine derartige Einrichtung ist in der DE 38 38 903 A1 gezeigt. Der Körper ist dort von einem radial federnden keramischen Ring gebildet. Dessen eine Oberfläche drückt sich federnd gegen das eine der Bauteile. Dadurch soll der Spalt gegen Schmelze abgesperrt werden. Dies auch dann, wenn sich die Breite des Spaltes aufgrund unterschiedlicher Wärmedehnungen der beiden Bauteile ändert. Zwischen der Oberfläche des Rings und dem einen Bauteil ergibt sich bei der Bewegung des anderen Bauteils zwangsläufig eine Reibung.

Da der Federring nach der DE 38 38 903 A1 geschlitzt ist, ist trotz der Überlappungen seiner offenen Enden damit zu rechnen, daß der Federring nicht bei allen auftretenden Spaltbreiten mit seiner Dichtfläche vollflächig an der zugeordneten Oberfläche des betreffenden Bauteils anliegt und zwar selbst dann, wenn seine Oberfläche an sich sehr exakt entsprechend der Oberfläche des betreffenden Bauteils, an der die Dichtfläche des Federrings anliegt, gefertigt ist.

In der DE 38 38 903 A1 ist auch vorgeschlagen, bei der Verwendung von zwei im Abstand angeordneten Federringen über einen Anschluß in den zwischen den Federringen liegenden Bereich des Spaltes ein dichtendes und/oder kühlendes Medium einzuführen.

Nach der DE 34 06 941 C2 ist das eine Verschleißteil eines Schieberverschlusses selbst porös. In dieses Verschleißteil ist ein Depot für ein Imprägniermittel eingebaut. Während des Betriebs werden die Poren aus dem Depot mit dem Imprägniermittel nachgefüllt, um den Verschleiß des Verschleißteils zu verzögern.

In der DE 40 00 105 C1 ist eine Schieberplatte beschrieben, in die eine Leitung integriert ist, welche an der Gleitfläche der Schieberplatte in einen offenen Kanal mündet. Dadurch ist der Gleitfläche ein Gleitmittel zuführbar.

Die DE-AS 28 30 199 (US-PS 4 241 905) zeigt eine Platte für Schieberverschlüsse. In die Platte ist ein Innenring eingesetzt. Zwischen dem Innenring und der Platte besteht ein Ringraum, in dem ein Teerring untergebracht ist. Teerdämpfe sollen durch zwischen dem Innenring und der Schieberplatte vorgesehene Mörtelschichten an die Gleitflächen der Platte gelangen.

Aufgabe der Erfindung ist es, eine Einrichtung der eingangs genannten Art so weiterzubilden, daß die Abdichtung des Spaltes verbessert ist.

Erfindungsgemäß ist obige Aufgabe bei einer Einrichtung der eingangs genannten Art dadurch gelöst, daß der Körper aus einem porösen Material besteht, daß der Anschluß in die Tasche mündet und daß das in den Körper eingedrückte Fluid durch die Poren des Körpers über dessen spaltseitige Oberfläche verteilt als Dichtmittel in den Spalt eintritt.

Das Fluid wird in dem porösen Körper fein verteilt und bildet im Spalt bei der spaltseitigen Oberfläche des Körpers und an diese Oberfläche anschließend einen homogenen Film. Dieser Film verhindert ein Eindringen der Schmelze in den Spalt und insbesondere ein Durchlaufen der Schmelze durch den Spalt. Der Film verhindert dadurch auch, daß die Schmelze im Spalt einfrieren kann. Außerdem ist durch den dichtenden Film vermieden, daß Luft an die Schmelze gelangen kann.

Der Film wirkt darüber hinaus als Gleitfilm. Dies verbessert die Beweglichkeit des Rotors gegenüber dem Stator erheblich.

Durch den porösen Körper ist auch erreicht, daß das Fluid nur in Mikrotropfen verteilt in den Spalt gelangt, was zu der gewünschten Filmbildung führt. Der poröse Körper stellt für das Fluid einen vergleichsweise hohen Strömungswiderstand dar. Der Druck des Fluids ist im Spalt wesentlich geringer als am Anschluß, an dem das Fluid in die Tasche eingeleitet wird. Dadurch wird eine gleichmäßige Filmbildung begünstigt.

Vorteilhaft ist auch, daß der poröse Körper keine direkt an einer Gegenfläche reibende Oberfläche bilden muß. Es sind somit bei der Fertigung des Körpers keine engen Toleranzen einzuhalten. Der Körper braucht auch keine federnden Eigenschaften aufzuweisen.

Vorzugsweise besteht der Körper aus einem porösen, feuerfesten keramischen Material.

In Ausgestaltung der Erfindung liegt die spaltseitige Oberfläche des Körpers bündig zur spaltseitigen Oberfläche desjenigen Bauteils, in dessen Tasche er eingesetzt ist. Dies begünstigt eine gleichmäßige Filmausbildung. Darüber hinaus ist dadurch auch das Erreichen des weiteren Vorteils der Erfindung unterstützt, daß nämlich der Körper auch bei unterschiedlichen Wärmedehnungen der beiden Bauteile nicht zu deren Verklemmen führt. Bei unterschiedlichen Wärmedehnungen der beiden Bauteile kann sich zwar die Breite des Spaltes ändern. Der Film gestaltet sich dann jedoch entsprechend dicker oder dünner, ohne daß sich hieraus Schwierigkeiten ergeben.

Baulich einfach ist es, den Körper und den Anschluß zur Einleitung des Fluids am Stator anzuordnen. Es ist jedoch auch möglich, den Körper und den Anschluß am Rotor vorzusehen.

Das Fluid ist bevorzugt ein Öl. Dieses ist geeignet, sich in den Poren des Körpers zu verteilen und im Spalt den gewünschten Dicht- und Gleitfilm zu bilden.

In bevorzugter Weiterbildung der Erfindung ist der Körper ein Ring und dementsprechend die Tasche eine Ringnut. Es ist jedoch auch möglich, am Umfang des Bauteils mehrere poröse Körper verteilt in einzelnen Taschen anzuordnen. Diese können auch axial versetzt sein. Auch bei dieser Ausführung stellt sich ein Dichtfilm ein, der sich um den Umfang des Bauteils erstreckt. Dies ist wichtiger als ein Erstrecken des Körpers selbst um das Bauteil.

Weitere vorteilhafte Ausgestaltungen der Erfindung ergeben sich aus den Unteransprüchen und der folgenden Beschreibung von Ausführungsbeispielen. In der Zeichnung zeigen:
- Figur 1: eine Dichtungseinrichtung am Ausguß eines metallurgischen Gefässes mit innenliegendem Rotor und senkrecht zum Gefäßboden angeordnetem Stator,
- Figur 2: einen Schnitt entlang der Linie II-II in Figur 1,
- Figur 3: eine Dichtungseinrichtung am Ausguß eines metallurgischen Gefäßes mit innenliegendem Rotor und parallel zum Gefäßboden angeordneten Stator,
- Figur 4: einen Schnitt entlang der Linie IV-IV in Figur 3.

Beim Ausführungsbeispiel nach den Figuren 1 und 2 hat das metallurgische Gefäß einen Boden 1. An diesem ist senkrecht zu ihm ein Stator 2 befestigt. Dieser weist eine Durchtrittsöffnung 3 für die Schmelze auf.

In dem Stator 2 ist ein rotationssymmetrischer Rotor 4 gelagert, der mit einer Durchtrittsöffnung 5 versehen ist. Der Rotor 4 ist im Stator 2 in Richtung des Pfeiles D drehbar und gegebenenfalls in Richtung des Pfeiles V axial verschieblich.

Zwischen dem Stator 2 und dem Rotor 4 besteht ein Spalt 6, der die Beweglichkeit des Rotors 4 gegenüber dem Stator 2 auch bei unterschiedlichen Wärmedehnungen des Stators 2 und des Rotors 4 gewährleistet.

In dem Stator 2 ist eine zum Spalt 6 hin offene Ringnut 7 ausgebildet. In die Ringnut 7 mündet ein im Stator 2 verlaufender Kanal 8, an den eine Druckleitung zum Einpressen eines Fluids, beispielsweise eines Öls, anschließbar ist.

In der Ringnut 7 sitzt ein Ring 9 aus feuerfestem, poröskeramischem Material. Die dem Spalt 6 zugewandte Oberfläche 10 des Ringes 9 liegt bündig zur angrenzenden Oberfläche 11 des Stators 2.

Das in die Ringnut 7 eingepreßte Öl verteilt sich in dem Ring 9 und bildet an der Oberfläche 10 einen Film, der den Spalt 6 ausfüllt. Dies wird durch Kapillarwirkung und Adhäsion unterstützt. Der Film liegt nicht nur an der Oberfläche 10 des Ringes 9, sondern verteilt sich auch über die angrenzende Oberfläche 11. Der Film wirkt in der Weise dichtend, daß weder Schmelze noch Umgebungsluft in den Spalt 6 eintreten kann. Dem Film wird aus dem Ring 9 ständig oder sporadisch Öl nachgeliefert. An Randöffnungen 12, 13 des Spaltes 6 kann Öl austreten. Das Öl wird überwiegend an der zur Umgebungsluft offenen Randöffnung 12 austreten, da an der zur Schmelze S offenen Randöffnung 13 bzw. im Bereich der Durchtrittsöffnungen 3, 4 der durch die Schmelze verursachte Druck größer ist als der Luftdruck bei der Randöffnung 12.

Der Film wirkt auch als Gleitschicht, so daß sich der Rotor 4 leichtgängig bewegen laßt. Es ist auch möglich, eine rotatorische oder axiale Vibration des Rotors vorzusehen. Diese wirkt einem Ansetzen der Schmelze am Rotor entgegen.

Beim Ausführungsbeispiel nach den Figuren 3 und 4 erstrecken sich der Stator 2 und der Rotor 4 im wesentlichen über die gesamte Länge des Bodens 1, wobei der Stator 2 am Boden 1 parallel zu ihm befestigt ist. Stator 2 und Rotor 4 weisen einen länglichen Durchtrittskanal 15 bzw. 16 auf. An beiden Enden des Stators 2 sind an seinem Innenumfang mehrere Taschen 17 verteilt angeordnet, in denen feuerfeste poröskeramische Körper 18 angeordnet sind. Die Taschen 17 sind an die das Öl liefernde Druckleitungen 8 angeschlossen. Auch bei dieser Ausführung läßt sich ein durchgehender Film erreichen, da sich der Film ohne weiteres von selbst im Spalt 6 auch zwischen den Taschen 17 ausbreitet. Die Taschen 17 müssen nicht in einer radialen Schnittebene liegen. Sie können auch axial versetzt sein.

## Patentansprüche

1. Dichtungseinrichtung für metallische Schmelze führende feuerfeste Bauteile, die ineinander angeordnet sind und deren eines Bauteil im anderen drehbar und/oder axial verschieblich ist, mit wenigstens einer zum zwischen den beiden Bauteilen bestehenden Spalt offenen Tasche, in die ein Dichtungskörper eingesetzt ist, und mit einem Anschluß zur Einleitung eines Fluids in den Spalt,
dadurch gekennzeichnet,
daß der Körper (9, 18) aus einem porösen Material besteht, daß der Anschluß (8) in die Tasche (7, 17) mündet und daß das in den Körper (9, 18) eingedrückte Fluid durch die Poren des Körpers (9, 18) über dessen spaltseitige Oberfläche (10) verteilt als Dichtmittel in den Spalt (6) eintritt.

2. Einrichtung nach Anspruch 1,
dadurch gekennzeichnet,
daß der Körper (9, 18) aus einem porösen, feuerfesten, keramischen Material besteht.

3. Einrichtung nach Anspruch 1 oder 2,
dadurch gekennzeichnet,
daß die spaltseitige Oberfläche (10) des Körpers (9, 18) bündig zur spaltseitigen Oberfläche (11) desjenigen Bauteils (2) liegt, in dessen Tasche (7, 17) er sitzt.

4. Einrichtung nach einem der vorhergehenden Ansprüche,
dadurch gekennzeichnet,
daß der Körper (9, 18) und der Anschluß zur Einleitung des Fluids am äußeren Bauteil (2) angeordnet sind.

5. Einrichtung nach einem der vorhergehenden Ansprüche,
dadurch gekennzeichnet,
daß das Fluid ein Öl ist, das einen Dichtfilm bildet.

6. Einrichtung nach einem der vorhergehenden Ansprüche,
dadurch gekennzeichnet,
daß der Körper (9, 18) zwischen einer Durchtrittsöffnung (3) der Schmelze und einer in die Umgebung führenden Randöffnung (12) des Spaltes (6) angeordnet ist.

7. Einrichtung nach einem der vorhergehenden Ansprüche,
dadurch gekennzeichnet,
daß die Tasche von einer Ringnut (7) gebildet ist, in der ein Ring (9) aus porösem Material sitzt.

8. Einrichtung nach einem der vorhergehenden Ansprüche 1 bis 6,
dadurch gekennzeichnet,
daß mehrere Taschen (17) am Umfang des einen Bauteils (2) verteilt sind und in jeder Tasche (17) ein Körper (18) aus porösem Material sitzt.
